# EUROPÄISCHE PATENTSCHRIFT

(11) **EP 2 020 473 B1**
(45) Veröffentlichungstag und Bekanntmachung des Hinweises auf die Patenterteilung: **16.01.2013**
(21) Anmeldenummer: 08010850.9
(22) Anmeldetag: 14.06.2008
(51) Int. Cl.: E04H 17/20, E04H 17/16

(54) **Zaun mit als Metallhohlprofile ausgebildeten Zaunpfosten und Gittermatten**
Fence with hollow metal profiles fence posts and grid mats
Clôture dotée de piquets en profilés creux métalliques et de nappes de grillages

(30) Priorität: 28.07.2007 DE 202007010535 U
(43) Veröffentlichungstag der Anmeldung: 04.02.2009
(73) Patentinhaber: Gebhardt-Stahl GmbH, 59457 Werl (DE)
(72) Erfinder: Gebhardt, Manfred, 59494 Soest (DE); Hesse, Martin, 33142 Büren-Steinhausen (DE)
(74) Vertreter: Meinke, Dabringhaus und Partner GbR

(56) Entgegenhaltungen:
- EP-A1- 1 219 839
- WO-A1-03/040496
- DE-U1- 20 307 928
- DE-U1-202006 007 690

## Beschreibung

Die Erfindung richtet sich auf einen Zaun mit als Metallhohlprofile ausgebildeten Zaunpfosten und Gittermatten, der im Oberbegriff des Anspruches 1 angegebenen Gattung.

Ein derartiges Zaunsystem ist beispielsweise aus dem DE-20 2006 007 695-U der Anmelderin bekannt. Dort weisen die profilierten Zaunpfosten aufgrund ihrer Profilierung nach außen weisende Stege auf, die mit Ausklinkungen versehen sind, um die Gittermatten dort einhängen zu können. Die Gittermatten werden dann mit Klemmplatten gesichert, wobei der sich so ausbildende Verbindungsbereich mit einer Abdeckung kaschierbar ist, die z.B. über die Fixierschrauben gleichzeitig mit am Zaunpfosten festlegbar ist.

Es hat sich gezeigt, dass diese Art der Verbindung eine Fülle von Vorteilen hat, allerdings kann sie insbesondere was die Pfostengestaltung angeht vereinfacht werden. Zum Stand der Technik seien zusätzlich die DE-101 05 483-C, DE-86 17 638-U, DE-299 06 653-U oder die EP 1 712 711 A genannt.

Das Dokument WO 03/040496 A1 offenbart einen Zaun, der alle Merkmale des Oberbegriffs des Anspruchs 1 umfasst.

Aufgabe der Erfindung ist die Schaffung einer Lösung, mit der die Befestigungstechnik stark vereinfacht wird und die mit möglichst wenig Einzelteilen eine zuverlässige Gitter-/Pfostenverbindung gewährleistet.

Bei einem Zaun der eingangs bezeichneten Art wird diese Aufgabe durch an den Zaunpfosten befestigten, querschnittlich etwa U-förmigen Auflager- und Klemmblöcken aus Kunststoff gelöst, deren von den Zaunpfosten weg weisende Randkanten der U-Schenkel eine in der Gebrauchslage nach oben ausgerichtete Verlängerungswulst aufweisen, wobei die Randkanten der U-Schenkel je einen von ihrer Oberkante ausgehenden, einen Teil der Schenkellänge beaufschlagenden, nach außen weisenden Fixierschlitz aufweisen.

Aus dem oben an letzter Stelle genannten Gebrauchsmuster sind Montagehilfsmittel bei Zaunpfosten genannt, die in Aufsicht gesehen aus H-förmigen Kunststoffelementen gebildet sind, die an den jeweiligen Zaunpfosten durch einen Kunststoffbügel fixierbar sind, der wiederum durch eine Spreizschraube beaufschlagt ist. Die Erfindung sieht hier ein einfaches Element vor, das mehrere Zusatzfunktionen übernehmen kann, insbesondere dadurch, dass die Randkanten der U-Schenkel je einen von ihrer Oberkante ausgehenden, einen Teil der Schenkellänge beaufschlagenden, nach außen weisenden Fixierschlitz aufweist. Hiermit kann beispielsweise ein entsprechend gestaltetes Abdeckblech gleichzeitig an den Klemmblöcken fixiert werden, wie dies weiter unten beschrieben wird.

Weitere Ausgestaltungen der Erfindung ergeben sich aus den sonstigen Unteransprüchen, dabei kann insbesondere vorgesehen sein, dass die Horizontalstäbe der Gittermatten wenigstens unter teilweiser Abstützung an der Verlängerungswulst auf der freien Oberkante des jeweiligen U-Schenkels der Klemmblöcke aufgelegt sind, wobei die außenrandseitigen Vertikalstäbe im Inneren der Klemmblöcke positioniert sind.

In vorteilhafter weiterer Ausgestaltung kann nach der Erfindung vorgesehen sein, dass die Randkanten der U-Schenkel je einen von ihrer Oberkante ausgehenden, einen Teil der Schenkellänge beaufschlagenden, nach außen weisenden Fixierschlitz aufweisen.

Die Zaunpfosten sind dabei erfindungsgemäß als kaltgewalzte Hohlprofile ausgebildet, wobei die bei der Profilierung aneinanderstoßenden Randkanten der die Profile bildenden Bleche lasergeschweißt sind und wobei in Ausgestaltung die Pfosten querschnittlich etwa trapezförmig oder T-förmig ausgebildet sind, wobei die Trapezform auch geringfügig zusätzlich profiliert sein kann, je nach Einsatzzweck des entsprechenden Pfostens.

Vorteilhaft kann es sein, wenn der Verbindungsbereich zwischen Pfosten und Gittermatten in der Gebrauchslage mit einem Abdeckprofil versehen ist, welches aus einem randseitig nach innen gebördelten Blech gebildet ist, wobei Ausstanzungen der Bördelungsbereiche zur Bildung von Eingriffsstegen in die Fixierschlitze an den Klemmblöcken vorgesehen sind.

Wie an sich auch schon in der gattungsbildenden Druckschrift vorbeschrieben, sieht die Erfindung auch bei dieser Ausgestaltung vor, dass die Zaunpfosten mit Abdeckkappen ausgerüstet sind, die in der Fertigstellungslage die Randkante des jeweiligen Pfostens übergreifen sowie das eingeklinkte Abdeckblech des Verbindungsbereiches.

Weitere Merkmale, Einzelheiten und Vorteile der Erfindung ergeben sich aufgrund der nachfolgenden Beschreibung sowie anhand der Zeichnung. Diese zeigt in
- Fig. 1: einen Fixierblock nach der Erfindung in räum- licher Darstellung,
- Fig. 2: den gleichen Fixierblock an einem Zaunpfosten einschließlich vormontierter Abdeckkappe,
- Fig. 3: in räumlicher Explosionsdarstellung den Kopf- bereich eines Zaunpfostens mit erfindungsgemä- ßem Fixierblock und zwei angedeuteten Gitter- matten in fluchtender Ausrichtung,
- Fig. 4: in räumlicher Explosionsdarstellung den Kopf- bereich eines Zaunpfostens mit erfindungsgemä- ßem Fixierblock und zwei angedeuteten Gitter- matten in gestufter Ausrichtung,
- Fig. 5: etwa die Darstellung gemäß Fig. 4 aus rückwär- tiger Perspektive mit noch nicht vorgesetztem Abdeckblech,
- Fig. 6: einen Zaunpfosten mit positioniertem Abdeck- profil in ähnlicher Darstellung wie Fig. 5 sowie in den
- Fig. 7 bis 9: als Beispiel unterschiedliche Pfostenquer- schnittsformen in räumlicher Darstellung.

Bezug nehmend beispielsweise auf Fig. 3 wird ein erfindungsgemäßer Zaun, allgemein mit 1 bezeichnet, von einer Mehrzahl von aus Blechprofilen profilierten Zaunpfosten 2 und daran fixierten Gittermatten 3 gebildet, wobei am Zaunpfosten 2 eine Mehrzahl von Klemmblöcken 4 aus Kunststoff vorgesehen ist. In den Figuren sind jeweils nur einzelne Klemmblöcke an einem Pfosten wiedergegeben.

Der der Auflage und der Befestigung der Gittermatten 3 dienende Klemmblock 4 wird von einem querschnittlich im Wesentlichen U-förmigen Kunststoffelement gebildet, wie sich dies aus den Fig. 1 und 2 ergibt.

Von dem mit 4a bezeichneten U-Steg weisen zwei U-Schenkel 4b nach außen. Der stirnseitige freie Bereich dieser U-Schenkel 4b ist jeweils so verlängert, dass sich Randkanten 5 bilden mit einer Verlängerungswulst 6, in die in Schwerkraftrichtung von oben gesehen Teilschlitze 7 eingebracht sind zur Aufnahme entsprechender Blechkanten 8 an dem z.B. in Fig. 5 dargestellten Abdeckblech 9.

Zentrisch ist der U-Steg 4a mit einem runden oder eckigen Durchgang 10 ausgestattet, der einerseits zum Durchtritt einer dieser Form entsprechenden Nietmutter zur Fixierung des Bauteiles 4 dient, andererseits auch den Durchtritt einer Fixierschraube 11 ermöglicht, mit der gleichzeitig ein Klemmprofil 12 zur Fixierung der eingehängten Gittermatten am Pfosten 2 befestigt wird.

Wie beispielsweise aus Fig. 3 erkennbar ist, liegen die mit 3a bezeichneten Horizontalstege der Gittermatten 3 auf den mit 4c bezeichneten oberen Rändern der U-Schenkel 4b auf, durch die nach oben weisende Wulst 14 sind sie dort gesichert. In der Montagelage liegen die Vertikalstäbe, in Fig. 3 mit 3b bezeichnet, im Inneren des U-förmigen Klemmblockes 4 und können dann mit der Klemmplatte 12 durch Anziehen der Fixierschraube 11 befestigt werden.

Zum Einstülpen bzw. Einrasten der umgefalzten Blechränder 8 in die Fixierschlitze 7 sind Ausstanzungen 13 im Randbereich des Abdeckbleches 9 vorgesehen, die Montagelage ergibt sich etwa aus Fig. 6.

Ist das Abdeckblech 9 in die Fixierschlitze 7 eingeklinkt, ergibt sich ein insgesamt im Wesentlichen geschlossenes Pfostenprofil, das optisch äußerst ansprechend ist und durch entsprechend festen Sitz der Abdeckkappe 15, die auch mit ihrem Rand über das Blech 9 greift, sind die Elemente gesichert.

In Fig. 4 und damit auch in Verbindung mit den Fig. 5 und 6 ist eine Variante der Zaunbildung dargestellt. Hier ist die in Fig. 4 linke Gittermatte, dort mit 3' bezeichnet, nach unten versetzt, etwa um ein Geländegefälle ausgleichen zu können. Die dort nicht mehr dargestellten, weiter unten liegenden Horizontalstäbe stützen sich dann auf einen weiter unten positionierten Klemmblock ab, was hier ebenfalls nicht näher dargestellt ist.

Natürlich sind die beschriebenen Ausführungsbeispiele der Erfindung noch in vielfacher Hinsicht abzuändern, ohne den Grundgedanken zu verlassen. So ist die Erfindung nicht auf eine besondere Querschnittsform der Pfosten 2 beschränkt, wie dies auch in den Fig. 7 bis 9 dargestellt ist. Dabei zeigt Fig. 7 eine im Wesentlichen trapezförmige Querschnittsform, allerdings mit einem besonderen Übergangsbereich von den schrägen Seitenwänden auf die der Frontseite parallelen Rückwand, Fig. 8 ein querschnittlich etwa T-förmiges Profil und Fig. 9 ein einfaches Trapez als Querschnittsform.

Das die Profile bildende Blech ist über Laserschweißung stirnseitig verbunden und z.B. mit einer Abdeckfolie im Schweißnahtbereich ausgerüstet, um so jegliche Korrosion zu verhindern. Dieses Abdeckband ist in Fig. 7 zusätzlich mit 15 bezeichnet.

## Patentansprüche

1. Zaun (1) mit als Metallhohlprofile ausgebildeten Zaunpfosten (2) und Gittermatten (3), wobei die Gittermatten (3) mit wenigstens einer Klemmplatte (12) an den Zaunpfosten (2) fixierbar sind, mit guerschnittlich etwa U-förmigen Auflager- und Klemmblöcken (4) aus Kunststoff, welche anden Zaunpfosten (2) befestigbar sind, deren von den Zaunpfosten (2) weg weisende Randkanten der U-Schenkel (4b) eine in der Gebrauchslage nach oben ausgerichtete Verlängerungswulst aufweisen,
**dadurch gekennzeichnet,**
**dass** die Randkanten (5) der U-Schenkel (4b) je einen von ihrer Oberkante ausgehenden, einen Teil der Schenkellänge beaufschlagenden, nach außen weisenden Fixierschlitz (7) aufweisen und dass der Zaun mit einem Abdeckprofil (9) versehen ist, welches in der Gebrauchslage im Verbindungsbereich zwischen Zaunpfosten (2) und Gittermatten (3) vorliegt, wobei das Abdeckprofil (9) aus einem randseitig nach innen qebördelten Blech gebildet ist, wobei Ausstanzungen (13) der Bördelungsbereiche zur Bildung von Eingriffsstegen (8) in die Fixierschlitze (7) an den Klemmblöcken (4) vorgesehen sind.

2. Zaun nach Anspruch 1,
**dadurch gekennzeichnet,**
**dass** die Zaunpfosten (2) als kaltgewalzte Hohlprofile ausgebildet sind, wobei die bei der Profilierung aneinanderstoßenden Randkanten der die Profile bildenden Bleche lasergeschweißt sind.

3. Zaun nach Anspruch 2,
**dadurch gekennzeichnet,**
**dass** die Zaunpfosten (2) querschnittlich etwa trapezförmig oder T-förmig ausgebildet sind.

4. Zaun nach einem der vorangehenden Ansprüche,
**dadurch gekennzeichnet,**
**dass** die Zaunpfosten (2) mit Abdeckkappen (15) ausgerüstet sind, die in der Fertigstellungslage die Randkante des jeweiligen Pfostens (2) übergreifen sowie das eingeklinkte Abdeckblech (9) des Verbindungsbereiches.

## Claims

1. Fence (1) comprising fence posts (2) formed as hollow metal profiles and mesh panels (3), the mesh panels (3) being fixable to the fence posts (2) by means of at least one clamping plate (12), comprising support blocks and clamping blocks (4) which are approximately U-shaped in cross section, made of plastics material and can be attached to the fence posts (2), the outer edges of the U-leg (4b) that face away from the fence posts (2) comprising an extension bead oriented upwards in the position of use, **characterised in that** the outer edges (5) of the U-leg (4b) each have a fastening slot (7) that extends from the upper edge thereof, impinges on a part of the leg length and points outwards, and **in that** the fence is provided with a cover profile (9) which, in the position of use, is in the connection region between the fence posts (2) and the mesh panels (3), the cover profile (9) being formed from a metal sheet which is folded inwards at the edges, cut-outs (13) of the folded regions being provided to form engagement webs (8) for engaging in the fastening slots (7) on the clamping blocks (4).

2. Fence according to claim 1, **characterised in that** the fence posts (2) are formed as cold-rolled hollow profiles, the outer edges of the metal sheets that form the profiles, which edges meet during the profiling, being laser-welded.

3. Fence according to claim 2, **characterised in that** the fence posts (2) have a trapezoidal or T-shaped cross section.

4. Fence according to any of the preceding claims, **characterised in that** the fence posts (2) are fitted with cover caps (15) which, in the completed position, overlap the outer edge of each of the posts (2) and the latched metal cover sheet (9) of the connection region.

## Revendications

1. Clôture (1) dotée de piquets (2) conformés en profilés métalliques creux et de nappes de grillage (3), dans laquelle les nappes de grillage (3) peuvent être fixées aux piquets de clôture (2) par au moins une plaque de blocage (12), avec des blocs d'appui et de blocage (4) approximativement en forme de U en coupe transversale, en matière plastique, qui peuvent être fixés sur les piquets de clôture (2), les ailes des branches du U (4b) opposées aux piquets de clôture présentant un bourrelet de prolongement dirigé vers le haut en position d'utilisation,
**caractérisé en ce que** les ailes (5) des branches du U (4b) présentent respectivement une fente de fixation (7) ménagée dans leur bord supérieur, tournée vers l'extérieur et formant une partie de la longueur des ailes et **en ce que** la clôture est pourvue d'un profilé de recouvrement qui se présente, en position de service, dans la zone de liaison entre les piquets de clôture (2) et les nappes de grillage (3), dans laquelle le profilé de recouvrement (9) est formé d'une tôle rabattue vers l'intérieur côté bord, des découpes (13) des zones rabattues étant prévues sur les blocs de blocage (4) pour former des barrettes d'engagement (8) dans la fente de fixation (7).

2. Clôture selon la revendication 1,
**caractérisée en ce que**
les piquets de clôture (2) sont conformés en profilés creux laminés à froid, dans laquelle les ailes des tôles formant les profilés qui s'appuient l'un contre l'autre lors du profilage sont soudées au laser.

3. Clôture selon la revendication 2,
**caractérisée en ce que**
les piquets de clôture (2) sont conformés à peu près en forme de trapèze ou en forme de T en coupe transversale.

4. Clôture selon l'une quelconque des revendications précédentes,
**caractérisée en ce que**
les piquets de clôture (2) sont équipés de coiffes de recouvrement (15) qui, en position de finition, recouvrent les ailes du piquet respectif (2) ainsi que la tôle de recouvrement (9) encliquetée de la zone de raccordement.
